# FASCICULE DE BREVET EUROPEEN

(11) **EP 0 937 859 B1**
(45) Date de publication et mention de la délivrance du brevet: **02.07.2003**
(21) Numéro de dépôt: 99400317.6
(22) Date de dépôt: 10.02.1999
(51) Int. Cl.: E06B 9/86

(54) **Verrou automatique pour volet roulant**
Automatische Arretierung für Rolläden
Automatic lock for roller blind

(30) Priorité: 20.02.1998 FR 9802098
(43) Date de publication de la demande: 25.08.1999
(73) Titulaire: Zurfluh Feller, 25150 Roide (FR)
(72) Inventeur: Allemand, Jean-Marie, 25190 Villars /S Dampjoux (FR)
(74) Mandataire: Armengaud Ainé, Alain

(56) Documents cités:
- DE-A- 2 008 969

## Description

La présente invention est relative à un dispositif de verrou automatique pour tablier de volet roulant dont l'axe d'enroulement est arrêté en rotation par le système de manoeuvre.

Elle vise plus précisément un verrou automatique qui assure à la fois le blocage du tablier lorsqu'il se trouve en position basse - lames emboîtées les unes dans les autres - et l'impossibilité de le remonter par toute action extérieure (tentative d'effraction), lorsque la rotation du tablier n'est pas effectuée par le système de manoeuvre.

Dans le cas de la manoeuvre à treuil possédant un système de débrayage en fin de course basse, l'axe d'enroulement du tablier demeure encore libre en rotation dans le sens de remontée du tablier, le système de mécanisme de débrayage et/ou la cinématique irréversible du treuil évitent simplement l'enroulement à l'envers du tablier.

Dans le cas des systèmes de manoeuvre à treuil mûs par un moteur électrique équipé éventuellement d'un mécanisme de roue libre qui évite de ne pas développer d'effort dans le sens de la descente du tablier pour des raisons évidentes de sécurité, de même la cinématique du mécanisme d'entraînement bloque l'axe d'enroulement dans le sens de la remontée du tablier.

Les dispositifs connus tels que notamment celui visé dans le brevet français numéro 2 720 100, réalise un verrouillage automatique du tablier dans les coulisses, mais ces systèmes fonctionnent tous avec des axes d'enroulement bloqués en rotation par la manoeuvre, lorsque les lames du tablier se trouvent en position basse.

On connaît par la demande intercalaire de brevet européen numéro EP 0 833 035 A (=FR 2 754 010) un système de verrou comportant des maillons articulés les uns par rapport aux autres, à l'aide d'axes d'articulation rapportés, un ressort de torsion installé sur ces axes prenant appui entre deux pièces et les forçant à se mettre en position déployée.

Un autre modèle est réalisé à partir d'un feuillard en acier à ressort, sur lequel est fixé au moyen de rivets des maillons qui viennent se bloquer les uns contre les autres en position déployée.

D'autres modèles existent encore comme celui décrit dans le DE 2 008 969 A.

Quel que soit le type de modèle, il comporte divers inconvénients : ils sont composés d'un nombre de pièces important et sont donc difficiles à assembler et coûteux à réaliser. De plus, ils ne sont pas modulables sur chantier, afin d'ajuster la longueur déployée de tablier, en fonction de la configuration exacte du volet roulant. Il est courant que lors du montage du caisson de volet roulant, l'utilisateur soit obligé d'enlever ou d'ajouter une lame du tablier afin d'ajuster sa hauteur en fonction de la distance réelle entre le linteau et la tablette de la fenêtre, ce qui implique que la distance entre la première lame du tablier et le tube d'enroulement doit être optimisée afin d'obtenir un fonctionnement correct du verrou.

La présente invention vise donc à pallier ces inconvénients en proposant un dispositif qui garantit un ajustement de la longueur du verrou en fonction des dimensions choisies pour les caissons de volet roulant et donc en fonction du diamètre d'enroulement du tube, et qui ne nécessite aucun outillage pour assembler les différentes pièces du verrou entre elles, ces pièces pouvant être aisément démontées pour un ajustement optimal de la longueur du tablier déployé.

A cet effet, le verrou pour volet roulant, équipé d'un axe d'enroulement du tablier selon l'invention, se caractérise en ce qu'il comporte un ensemble d'au moins deux maillons articulés entre eux par un système de charnières qui est, d'une part indémontable dans la zone de fonctionnement normal, et d'autre part provoque un arc-boutement des maillons lorsque le tablier est complètement déployé, les maillons étant pourvus en outre de lames flexibles qui viennent en appui sous le maillon suivant afin de le maintenir en position déployée, chacune des extrémités libres des maillons étant respectivement connectée à l'axe d'enroulement du tablier et à la première lame du tablier.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en perspective du verrou selon l'invention, en position déployée ;
- la figure 2 est une vue en coupe et en élévation latérale, illustrant le détail d'assemblage des maillons l'un par rapport à l'autre, le maillon d'attelage du tablier étant positionné dans une configuration permettant son assemblage ;
- la figure 3 est une vue en perspective de l'ensemble des éléments faisant partie du verrou, dans une configuration éclatée ;
- la figure 4 est une vue en perspective d'un maillon d'accrochage et d'un maillon intermédiaire, vus par le dessous ;
- la figure 5 est une vue en coupe et en élévation latérale d'un détail de la charnière illustrant les zones de contact lorsque deux maillons sont arc-boutés.

Selon un mode préféré de réalisation, le dispositif formant verrou 1 selon l'invention comporte principalement une série de maillons 2, 3, 4, reliant l'axe de rotation 5 du tablier du volet roulant à l'une des lames formant ce tablier.

Ainsi, un premier maillon 2 dit d'accrochage est relié à l'axe du tablier 5. Ce maillon s'étend sous la forme d'une plaque de section droite curviligne, préférentiellement réalisée dans une matière plastique ou métallique, afin de s'adapter le plus fidèlement possible à la courbure de l'axe tubulaire 5.

Le premier maillon 2 qui s'accroche au tube d'enroulement 5 présente une pluralité de fentes 6 disposées selon le sens longitudinal ou transversal dudit maillon 2, ces fentes permettent l'insertion d'un organe d'agrafage 7 qui assure la solidarisation dudit maillon 2 au tube d'enroulement 5.

Comme on peut le voir sur les vues en perspective (cf. figure 4), côté face interne du maillon 2, ces fentes 6 ne sont que partiellement débouchantes, la partie centrale de celles-ci étant borgne. Les parties débouchantes permettent le passage de crochets 8, 9 provenant de l'organe d'agrafage 7, et qui coopèrent au niveau de fentes 10 réalisées selon l'axe longitudinal du tube d'enroulement 5.

La distance entre les deux crochets 8, 9 de l'organe d'agrafage 7 correspond au pas entre deux fentes 10 du tube d'enroulement 5.

L'immobilisation en translation du maillon d'accrochage 2 par rapport au tube d'enroulement 5 est assurée bien entendu par l'organe d'agrafage 7, l'un des crochets 8, 9 de celui-ci servant de butée dans un sens, la butée en translation dans l'autre sens étant assurée par une patte flexible 11 (cf. figure 4) obtenue lors de la fabrication du maillon 2.

La patte flexible 11 s'engage à l'intérieur d'une fente 10, de manière à limiter le déplacement du maillon 2 en translation dans l'autre sens, par rapport au tube d'enroulement 5.

Selon un autre mode de réalisation, le maillon d'accrochage 2 au tube d'enroulement 5 dispose d'orifices 12 permettant le passage de rivets ou de vis pour la fixation sur des tubes d'enroulement 5 ne disposant pas de fentes 10 uniformément réparties sur sa longueur.

Selon une autre caractéristique du maillon d'accrochage 2, celui-ci comporte sur ses deux faces latérales 13, 14, des pattes flexibles 15, 16, de profil curviligne et venues de fabrication avec la partie centrale du maillon. Celles-ci sont conçues de manière à réaliser une poutre ou lame ressort dont l'une des extrémités est fixe, l'autre extrémité étant libre et pouvant coopérer au niveau du dessous d'un autre maillon de manière à assurer une fonction ressort entre ces deux pièces.

Ces lames ressorts 15, 16 travaillent en flexion sous l'action d'un maillon intermédiaire 3 ou d'un maillon d'attelage 4 qui est connecté à l'une des faces latérales (par exemple celles de plus grandes dimensions) du maillon d'attelage 4 ou d'un maillon intermédiaire 2, la longueur de ces pattes flexibles 15, 16 est sensiblement supérieure à la largeur d'un maillon 2, 3 afin que l'extrémité libre de ces pattes dépasse de l'aplomb du maillon 2, 3 et puisse prendre contact avec le dessous du maillon suivant au niveau de son bord longitudinal.

Le système d'accrochage entre deux maillons contigus 2, 3, 4 est le suivant : sur le maillon d'accrochage 2, on dispose sur le bord latéral 17 jouxtant la face latérale 18 d'un maillon intermédiaire 3 ou d'un maillon d'attelage 4 d'une pluralité de gonds 19 formant l'une des parties d'une charnière 20, chacun des gonds 19 étant pourvu d'une tige 21 permettant l'articulation d'une partie femelle en forme de crochet 22, venue de l'autre partie de la charnière disposée sur le maillon qui est attelé.

Selon une autre caractéristique avantageuse de l'invention, le verrou 1 comporte au moins un maillon intermédiaire 3 obtenu par un procédé de fabrication similaire à celui employé pour la réalisation du maillon d'accrochage 2, celui-ci présente un profil curviligne et comporte sur ses bords latéraux 13, 14 des pattes flexibles 15, 16. Celles-ci sont conformées d'une manière similaire à celles réalisées sur le maillon d'accrochage 2 et jouent également un rôle identique.

Le maillon intermédiaire 3 est pourvu d'un système de connexion, d'une part au maillon d'accrochage 2 et d'autre part au maillon d'attelage 4.

Au niveau de l'articulation avec le maillon d'accrochage 2, si celui-ci est muni d'une pluralité de gonds 19, on prévoit de disposer sur le bord latéral 17 du maillon intermédiaire 3, un nombre équivalent de parties mâles formant crochets 22. Ces crochets 22 possèdent un profil tel qu'il autorise l'accrochage ou le décrochage de l'anse du crochet 22 autour des tiges 21 des gonds 19, que lorsque les deux maillons 2, 3 contigus sont repliés l'un contre l'autre.

Afin de faciliter cette manoeuvre d'accrochage ou de décrochage, les chants 17, 18 des parties formant charnière présentent respectivement un bord arrondi 23 et un bord biseauté 24, le bord arrondi 23 glissant au contact du bord biseauté 24.

Selon encore une autre caractéristique avantageuse de l'invention, le verrou 1 comporte un dernier maillon dit d'attelage 4 qui peut être relié, soit à un maillon intermédiaire 3, soit directement au maillon d'accrochage 2.

Ce maillon 4 est réalisé selon une technique similaire à celle employée lors de la fabrication des maillons d'accrochage 2 et intermédiaires 3 et présente également un profil curviligne.

Il se distingue cependant des précédents par le fait que les pattes flexibles 15, 16 positionnées sur chacun des bords latéraux sont limitées à de simples zones en saillie 25 qui reposent sur l'extrémité et au-dessus des pattes flexibles 15, 16 venues du maillon intermédiaire 3 ou du maillon d'accrochage 2.

Le maillon d'attelage 4 comporte des moyens de connexion à un autre maillon contigu, au niveau d'un de ses bords latéraux 17, ceux-ci étant par exemple des parties mâles en forme de crochets 22 qui ne peuvent se décrocher ou s'accrocher aux parties femelles correspondantes présentes sur l'autre maillon, qu'à la condition que les maillons 2, 3, 4 soient repliés l'un sur l'autre.

Les moyens de connexion entre deux maillons sont définis de telle sorte que l'assemblage est indémontable dans sa zone de fonctionnement normal (c'est-à-dire entre la position complètement enroulée sur le tube et la position complètement déployée), sans le recours à des outils spécifiques permettant ainsi une adaptation très aisée en longueur du système.

Le troisième maillon 4 est relié à la première lame du tablier qui chemine au travers de la tulipe solidaire de la coulisse du châssis du volet roulant.

En fonction des dimensions du caisson ou du diamètre d'enroulement du tube 5 devant recevoir le tablier du volet roulant, le dispositif de verrou selon l'invention sera modifié, par le retrait ou par l'ajout d'au moins un maillon intermédiaire, afin d'allonger ou de raccourcir le système.

On réalise une liaison rigide entre le tube 5 et la première lame du tablier grâce à l'ensemble des maillons 2, 3, 4 qui viennent en butée positive l'un contre l'autre, afin de former un ensemble rigide en position déroulée du tube.

Le mouvement de l'ensemble des maillons se décompose de la manière suivante : le premier maillon 2 demeure solidaire du tube d'enroulement 5 grâce à l'organe d'agrafage 7, le maillon intermédiaire 3 ou le maillon d'attelage 4 s'articule autour de son axe 21, jusqu'au moment où il vient en butée contre le maillon d'accrochage 2.

Le maillon intermédiaire 3, qui peut être éventuellement ôté en fonction de la configuration choisie, est connecté au maillon d'attelage 4 qui est relié à la première lame du tablier. A cette fin, on utilise l'extrémité du maillon d'attelage 4 qui est pourvue d'une partie en gorge 26 formant glissière pour une partie correspondante de la première lame du tablier.

Selon une autre caractéristique de l'invention, le verrou 1 formé d'une juxtaposition d'un maillon d'accrochage 2 et d'attelage 4 et éventuellement d'au moins un maillon intermédiaire 3, s'arc-boute lorsque le tablier du volet roulant est complètement descendu dans les coulisses et que la dernière lame repose sur la tablette de la fenêtre. Dans cette position, les lames se repoussent mutuellement jusqu'à produire un effet de levier sur le maillon d'attelage 4, qui répercute l'effort sur les maillons qui lui sont attelés. Etant donné que l'axe d'enroulement du tablier 5 n'est pas libre en rotation, il s'ensuit un phénomène de flexion.

Afin de limiter en amplitude le mouvement d'arc-boutement des maillons 2, 3, 4 l'un par rapport à l'autre, on prévoit de disposer des faces biseautées 27, 28 formant butées, sur le chant du bord latéral principal, de chaque côté de chacun des maillons (on se reportera à la figure 5) et au niveau des zones qui vont être en contact.

Selon un autre mode de réalisation, le maillon d'accrochage 2 et le maillon intermédiaire seront réalisés à partir d'un même moule et seront donc identiques.

L'invention telle que décrite ci-dessus offre de multiples avantages : elle concilie tous les paramètres de fonctionnement (la hauteur optimale du tablier, l'arcboutement du verrou, un déploiement stable de la succession de maillons de part l'utilisation des lames flexibles formant ressort), cette manoeuvre pouvant être définie en atelier et affinée sur le chantier, par l'ajout à l'une des extrémités des deux maillons principaux formant verrou, de maillons supplémentaires, afin de s'adapter au gabarit du caisson du volet roulant, quel que soit le type d'organe de manoeuvre (à treuil ou à moteur électrique), le réglage finaal sur le chantier s'effectue automatiquement grâce aux lumières ménagées dans l'un des maillons du verrou ce qui permet l'ajustage final en longueur du mécanisme en fonction de la taille, sans avoir à déposer le volet .

Il demeure bien entendu que la présente invention n'est pas limitée aux exemples de réalisation décrits et représentés ci-dessus, mais qu'elle en englobe toutes les variantes, dans la mesure ou elles sont couvertes par la teneur des revendications.

## Revendications

1. Verrou (1) pour volet roulant, équipé d'un axe d'enroulement du tablier, **caractérisé en ce qu'**il comporte un ensemble d'au moins deux maillons (2, 3, 4) articulés entre eux par un système de charnières (20) qui est, d'une part indémontable dans la zone de fonctionnement normal, et d'autre part provoque un arc-boutement des maillons (2, 3, 4) lorsque le tablier est complètement déployé, les maillons (2, 3, 4) étant pourvus en outre de lames flexibles (15, 16) qui viennent en appui sous le maillon suivant afin de le maintenir en position déployée, chacune des extrémités libres du premier et du dernier maillon (2 ou 4) étant respectivement connectée à l'axe d'enroulement du tablier (5) et à la première lame du tablier.

2. Verrou selon la revendication 1, **caractérisé en ce que** le maillon (2) qui s'accroche au tube d'enroulement (5) présente une pluralité de fentes (6) disposées selon le sens longitudinal ou transversal dudit maillon (2), ces fentes permettent l'insertion d'un organe d'agrafage (7) qui assure la solidarisation dudit maillon (2) au tube d'enroulement (5), les parties débouchantes des fentes (6) permettant le passage de crochets (8, 9) provenant de l'organe d'agrafage (7), et qui coopèrent au niveau de fentes (10) réalisées selon l'axe longitudinal du tube d'enroulement (5).

3. Verrou selon l'une des revendications 1 ou 2, **caractérisé en ce que** le maillon (2) comporte au moins une patte flexible (11) de manière à assurer l'immobilisation en translation dudit maillon, la patte flexible (11) s'engageant à l'intérieur d'une fente (10) prévue sur le tube d'enroulement (5).

4. Verrou selon l'une quelconque des revendications précédentes, **caractérisé en ce que** le maillon d'accrochage (2) comporte sur ses deux faces latérales (13, 14), des pattes flexibles (15, 16), de profil curviligne et venues de fabrication avec la partie centrale du maillon, celles-ci réalisant une poutre ou lame ressort, dont l'une des extrémités est fixe, l'autre extrémité étant libre et pouvant coopérer au niveau du dessous d'un autre maillon (3, 4) de manière à assurer une fonction ressort entre ces pièces.

5. Verrou selon l'une quelconque des revendications précédentes, **caractérisé en ce que** le système de charnières (20) entre deux maillons contigus (2, 3, 4) comporte, sur le bord latéral (17) jouxtant la face latérale (18) d'un maillon intermédiaire (3) ou d'un maillon d'attelage (4) d'une pluralité de gonds (19) formant l'une des parties d'une charnière (20), chacun des gonds (19) étant pourvu d'une tige (21) permettant l'articulation d'une partie femelle en forme de crochet (22), venue de l'autre partie de la charnière disposée sur le maillon qui est attelé.

6. Verrou selon l'une quelconque des revendications précédentes, **caractérisé en ce que** les chants (17, 18) des parties formant charnières (20) présentent respectivement un bord arrondi (23) et un bord biseauté (24), le bord arrondi (23) glissant au contact du bord biseauté (24), afin de faciliter la manoeuvre d'accrochage ou de décrochage des maillons (2, 3, 4).

7. Verrou selon l'une quelconque des revendications précédentes, **caractérisé en ce que** le maillon (4) d'attelage comporte des zones en saillie (25) qui reposent sur l'extrémité et au-dessus des pattes flexibles (15, 16) venues du maillon intermédiaire (3) ou du maillon d'accrochage (2).

8. Verrou selon l'une quelconque des revendications précédentes, **caractérisé en ce qu'**on prévoit de disposer des faces biseautées (27, 28) formant butées, sur le chant du bord latéral principal, de chaque côté de chacun des maillons et au niveau des zones qui vont être en contact, afin de limiter en amplitude le mouvement d'arcboutement des maillons (2, 3, 4) l'un par rapport à l'autre.

## Patentansprüche

1. Riegel (1) für einen Rolladen, der mit einer Wickelwelle für die Rolladenfläche ausgestattet ist, **dadurch gekennzeichnet, daß** er einen Aufbau aus mindestens zwei Verschlußgliedern (2, 3, 4) umfaßt, die durch ein System von Scharnieren (20) untereinander gelenkig verbunden sind, das einerseits im normalen Arbeitsbereich nicht ausbaubar ist und andererseits eine bogenförmige Versteifung der Verschlußglieder (2, 3, 4) bewirkt, wenn die Rolladenfläche vollständig abgewickelt ist, wobei die Verschlußglieder (2, 3, 4) außerdem mit flexiblen Laschen (15, 16) versehen sind, die unter das folgende Verschlußglied zur Auflage kommen, um es in abgewickelter Position zu halten, und die freien Enden der Verschlußglieder (2, 3, 4) mit der Wickelwelle (5) der Rolladenfläche bzw. der ersten Lamelle der Rolladenfläche verbunden sind.

2. Riegel nach Anspruch 1, **dadurch gekennzeichnet, daß** das Verschlußglied (2), welches sich in das Wickelrohr (5) einhakt, eine Vielzahl von Schlitzen (6) aufweist, die in Längs- oder Querrichtung dieses Verschlußglieds (2) angeordnet sind, wobei diese Schlitze den Einbau eines Klammermittels (7) erlauben, das die Befestigung des Verschlußglieds (2) am Wickelrohr (5) sicherstellt, und die offenen Teile der Schlitze (6) den Durchgang von Haken (8, 9) erlauben, die vom Klammermittel (7) stammen und mit den Schlitzen (10) zusammenwirken, die in der Längsachse des Wickelrohrs (5) angebracht sind.

3. Riegel nach Anspruch 1 oder 2, **dadurch gekennzeichnet, daß** das Verschlußglied (2) mindestens eine flexible Klaue (11) derart enthält, daß die Arretierung der Translationsbewegung dieses Verschlußglieds sichergestellt wird, wobei die flexible Klaue (11) in das Innere eines Schlitzes (10) eingreift, der im Wickelrohr (5) vorgesehen ist.

4. Riegel nach einem der vorhergehenden Ansprüche, **dadurch gekennzeichnet, daß** das Befestigungsverschlußglied (2) an seinen beiden Seitenkanten (13, 14) flexible Laschen (15, 16) umfaßt, die ein gekrümmtes Profil haben und aus der Herstellung mit dem mittleren Teil des Verschlußgliedes stammen, der einen Träger oder ein Federblatt darstellt, wovon ein Ende fest und das andere frei ist und unter einem anderen Verschlußglied (3, 4) derart mit diesem zusammenwirken kann, daß zwischen diesen Bauteilen eine Federwirkung sichergestellt wird.

5. Riegel nach einem der vorhergehenden Ansprüche, **dadurch gekennzeichnet, daß das** System von Scharnieren (20) zwischen zwei sich berührenden Verschlußgliedern (2, 3, 4) an dem Seitenrand (17), welcher an den Seitenrand (18) eines Zwischenverschlußgliedes (3) oder eines Kupplungsverschlußgliedes (4) grenzt, eine Vielzahl von Mitnehmern (19) enthält, die einen Teil eines Scharniers (20) bilden, wobei jeder Mitnehmer (19) mit einem Stab (21) versehen ist, der die gelenkige Verbindung mit einem aufnehmenden Teil in Form eines Hakens (22) erlaubt, der vom anderen Teil des Scharniers kommt, der an dem Verschlußglied angeordnet ist, das angehängt ist.

6. Riegel nach einem der vorhergehenden Ansprüche, **dadurch gekennzeichnet, daß** die Kanten (17, 18) der Teile, welche die Scharniere (20) bilden, einen abgerundeten Rand (23) bzw. einen abgeschrägten Rand (24) aufweisen, wobei der abgerundete Rand (23) im Kontakt mit dem abgeschrägten Rand (24) gleitet, um die Tätigkeit des Einhängens oder Aushängens der Verschlußglieder (2, 3, 4) zu erleichtern.

7. Riegel nach einem der vorhergehenden Ansprüche, **dadurch gekennzeichnet, daß** das Kupplungsverschlußglied (4) vorstehende Bereiche (25) enthält, die auf dem Ende und über den flexiblen Laschen (15, 16) ruhen, die vom Zwischenverschlußglied (3) oder vom Befestigungsverschlußglied (2) kommen.

8. Riegel nach einem der vorhergehenden Ansprüche, **dadurch gekennzeichnet, daß** vorgesehen ist, an der Kante des Hauptseitenrandes auf jeder Seite des jeweiligen Verschlußgliedes und an den Bereichen, die in Kontakt kommen werden, Anschläge bildende abgeschrägte Seiten (27, 28) anzuordnen, um die Amplitude der Bewegung der Bogenversteifung der Verschlußglieder (2, 3, 4) in bezug aufeinander zu begrenzen.

## Claims

1. Lock (1) for a roller blind, provided with a winding spindle for the apron, **characterised in that** it comprises an assembly of at least two links (2, 3, 4) articulated together by a system of articulated joints (20) which, on the one hand, cannot be dismantled in the normal operating zone and, on the other hand, causes buttressing of the links (2, 3, 4) when the apron is completely unfurled, the links (2, 3, 4) also being provided with flexible blades (15, 16) which rest beneath the following link to keep it in the unfurled position, each of the free ends of the first and last link (2 or 4) being respectively connected to the winding spindle of the apron (5) and to the first blade of the apron.

2. Lock according to claim 1, **characterised in that** the link (2) which is attached to the winding tube (5) has a plurality of slots (6) arranged in the longitudinal or transverse direction of said link (2), these slots allowing the insertion of a fixing member (7) which ensures the connection of said link (2) to the winding tube (5), the opening portions of the slots (6) allowing the passage of hooks (8, 9) issuing from the fixing member (7) and cooperating in the region of slots (10) produced along the longitudinal axis of the winding tube (5).

3. Lock according to either of claims 1 or 2, **characterised in that** the link (2) comprises at least one flexible lug (11) in such a way as to ensure the translatory immobilisation of said link, the flexible lug (11) engaging inside a slot (10) provided on the winding tube (5).

4. Lock according to any one of the preceding claims, **characterised in that** the fixing link (2) comprises, on its two lateral faces (13, 14), flexible lugs (15, 16) which have a curvilinear profile and are produced together with the central portion of the link, the lugs (15, 16) producing a spring beam or blade, of which one of the ends is stationary, the other end being free and capable of cooperating in the region of the underside of another link (3, 4) so as to ensure a spring function between these portions.

5. Lock according to any one of the preceding claims, **characterised in that** the articulated joint system (20) between two adjacent links (2, 3, 4) comprises, on the lateral edge (17) adjoining the lateral face (18) of an intermediate link (3) or a coupling link (4), a plurality of hinges (19) forming one of the portions of an articulated joint (20), each of the hinges (19) being provided with a rod (21) allowing the articulation of a female portion in the form of a hook (22), in one piece with the other portion of the articulated joint disposed on the link which is coupled.

6. Lock according to any one of the preceding claims, **characterised in that** the edges (17, 18) of the portions forming articulated joints (20) respectively have a rounded edge (23) and a bevelled edge (24), the rounded edge sliding on contact with the bevelled edge (24) to facilitate the fixing or unfixing movement of the links (2, 3, 4).

7. Lock according to any one of the preceding claims, **characterised in that** the coupling link (4) comprises projecting zones (25) which rest on the end of and above flexible lugs (15, 16) in one piece with the intermediate link (3) or the fixing link (2).

8. Lock according to any one of the preceding claims, **characterised in that** bevelled faces (27, 28) forming stops are disposed on the edge of the main lateral edge, on each side of each of the links and in the region of the zones which are to be in contact, to limit the range of the buttressing movement of the links (2, 3, 4) with respect to one another.
